# EUROPÄISCHE PATENTSCHRIFT

(11) **EP 3 835 501 B1**
(45) Veröffentlichungstag und Bekanntmachung des Hinweises auf die Patenterteilung: **10.01.2024**
(21) Anmeldenummer: 20206149.5
(22) Anmeldetag: 06.11.2020
(51) Int. Cl.: E04B 1/00

(54) **ANORDNUNG ZUM VERBINDEN EINES BAUWERKTEILS MIT EINEM DEM BAUWERKTEIL VORGELAGERTEN AUSSENTEIL**
ARRANGEMENT FOR CONNECTING A STRUCTURAL PART WITH A FRONTAL EXTERIOR PART
ARRANGEMENT POUR CONNECTER UNE PIÈCE DE CONSTRUCTION AVEC UNE PARTIE EXTÉRIEURE FRONTALE

(30) Priorität: 11.12.2019 DE 102019133997
(43) Veröffentlichungstag der Anmeldung: 16.06.2021
(73) Patentinhaber: Max Frank GmbH & Co. KG, 94339 Leiblfing (DE)
(72) Erfinder: MICHEL, Moritz, 94339 Leiblfing (DE); SÜNKEL, David, 94339 Leiblfing (DE); BÜCHNER, Stefan, 94339 Leiblfing (DE)
(74) Vertreter: Glück Kritzenberger Patentanwälte PartGmbB

(56) Entgegenhaltungen:
- WO-A1-2005/035892
- WO-A1-2015/024556
- WO-A1-2018/163062

## Beschreibung

### Technisches Gebiet

Die vorliegende Erfindung betrifft eine Anordnung zum Verbinden eines Bauwerkteils mit einem dem Bauwerkteil vorgelagerten Außenteil.

### Stand der Technik

Beim Anschluss von vorgelagerten Außenteilen an Bauwerkteile, also beispielsweise beim Anschluss eines Balkons an eine Decken-/Bodenplatte, müssen die verschiedenen Kräfte, die auf das vorgelagerte Außenteil einwirken, also Zug-, Druck- und/oder Querkräfte, sicher und vollständig auf das Bauwerk oder den Untergrund übertragen werden. Daneben muss für eine gute thermische Isolierung gesorgt werden, da die vorgelagerten Bauteile in der Praxis einer starken thermischen Beanspruchung unterworfen sind.

Seit langem bekannte Anschlusselemente weisen daher in der Regel Verbindungselemente zur Kraftübertragung auf ein Bauwerkteil sowie einen Körper aus Dämmmaterial auf, der eine möglichst weitgehende thermische Isolierung des vorgelagerten Außenteils bewirkt.

So offenbart zum Beispiel die DE 3 005 571 B1 ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Aus der DE 101 30 866 A1 ist ein Bauelement zur Wärmedämmung zwischen einem Gebäude und einem vorkragenden Außenteil bekannt. Das Bauelement weist einen Isolierkörper sowie Zug-, Druck- und gegebenenfalls Querkraftelemente auf. Das Querkraftelement der DE 101 30 866 A1 wird durch zwei sich kreuzende, spiegelbildlich angeordnete Stäbe gebildet.

Beim Anschluss eines vorgelagerten Stahl-Außenteils an ein Stahlbeton-Bauwerkteil stellt sich zudem das Problem, dass im Stahlbau mit geringeren Toleranzen gearbeitet wird als dies im Betonbau üblich ist. Diese Toleranzdiskrepanz muss überwunden werden, wenn ein vorkragendes Stahl-Außenteil an ein im Betonbau erstelltes Stahlbeton-Bauwerkteil angeschlossen wird. Zur Lösung dieses Problems wird von der DE 199 08 388 A1 eine verstellbare Lagerung des Anschlusselements vorgeschlagen.

Die WO 2018/163062 A1 beschreibt eine Befestigungsvorrichtung für ein auskragendes Bauteil, wobei die Befestigungsvorrichtung ein Kastenelement mit einer Öffnung aufweist, in welche ein messerartiges Element eingeführt ist. Die Position des messerartigen Elements in dem Kastenelement kann eingestellt werden. Dazu ist das messerartige Element mit einem Flanschelement versehen, welches ein oberhalb des messerartigen Elements angeordnetes Gewindeloch und ein unterhalb des messerartigen Elements angeordnetes Gewindeloch aufweist.

Aus der WO 2005/035892 A1 ist ein Anschlusselement gemäß Oberbegriff des Anspruchs 1 bekannt.

Wie diese aus dem Stand der Technik bekannten Lösungen zeigen, wird derzeit für die in vielfältigen Varianten auftretenden spezifischen Anschlusssituationen eine Vielzahl unterschiedlich gestalteter Anschlusselemente eingesetzt. Wünschenswert wären aber Anschlusselemente, die mit hoher Fexibilität bei voneinander abweichenden baulichen Anforderungen eingesetzt werden können. Diese könnten günstig in größerer Stückzahl produziert und vorrätig gehalten werden.

### Darstellung der Erfindung

Der vorliegenden Erfindung liegt die Aufgabe zu Grunde, ein Anschlusselement zur Verfügung zu stellen, das bei guter statischer Belastbarkeit und guter thermischer Isolierung mit hoher Flexibilität für den Anschluss verschiedenster Varianten von Außenteilen und Bauwerkteilen eingesetzt werden kann. Diese Aufgabe wird erfindungsgemäß durch die Anordnung zum Verbinden eines Bauwerkteils mit einem dem Bauwerkteil vorgelagerten Außenteil gemäß unabhängigem Patentanspruch 1 gelöst. Weitere vorteilhafte Aspekte, Details und Ausgestaltungen der Erfindung ergeben sich aus den abhängigen Ansprüchen, der Beschreibung sowie den Zeichnungen.

Die erfindungsgemäße Anordnung zum Verbinden eines Bauwerkteils mit einem dem Bauwerkteil vorgelagerten Außenteil umfasst zumindest ein in dem Bauwerkteil anordenbares bauwerkteilseitiges Krafteinleitungselement, wobei das bauwerkteilseitige Krafteinleitungselement auf seiner dem Bauwerkteil im eingebauten Zustand abgewandten Seite eine Stirnfläche aufweist, wobei die Stirnfläche des bauwerkteilseitigen Krafteinleitungselements im eingebauten Zustand bündig mit der dem Außenteil zugewandten Außenseite des Bauwerkteils abschließt.

Die Anordnung umfasst außerdem zumindest ein in dem Außenteil anordenbares außenteilseitiges Krafteinleitungselement, wobei das außenteilseitige Krafteinleitungselement auf seiner dem Außenteil im eingebauten Zustand abgewandten Seite eine Stirnfläche aufweist, wobei die Stirnfläche des außenteilseitigen Krafteinleitungselements im eingebauten Zustand bündig mit der dem Bauwerkteil zugewandten Außenseite des Außenteils abschließt.

Zudem sind zumindest ein im eingebauten Zustand zwischen dem Bauwerkteil und dem vorgelagerten Außenteil angeordneter Isolierkörper und zumindest ein, den Isolierkörper im eingebauten Zustand durchdringendes Verbindungselement vorgesehen. Das Verbindungselement ist im eingebauten Zustand fest mit dem bauwerkteilseitigen Krafteinleitungselement und fest mit dem außenteilseitigen Krafteinleitungselement verbunden, wobei das Verbindungselement im eingebauten Zustand das außenteilseitige Krafteinleitungselement durchdringt. Das Verbindungselement weist in seinem in das Außenteil und/oder in seinem in das Bauwerk ragenden Abschnitt ein Außengewinde auf, wobei im eingebauten Zustand zumindest eine Gewindemutter auf dem in das Außenteil ragenden Abschnitt des Verbindungselements angeordneten Außengewinde aufgeschraubt vorliegt.

Die Anordnung umfasst außerdem zumindest eine sich an der Stirnfläche des außenteilseitigen Krafteinleitungselements und an der Stirnfläche des bauwerkteilseitigen Krafteinleitungselements abstützende, das Verbindungselement umgreifende zylindrische Hülse, wobei die Hülse im eingebauten Zustand nach dem Befestigen der zumindest einen Gewindemutter mit einem vorbestimmten Anzugsdrehmoment zwischen der Stirnfläche des außenteilseitigen Krafteinleitungselements und der Stirnfläche des bauwerkteilseitigen Krafteinleitungselements eingespannt vorliegt.

Die in der erfindungsgemäßen Anordnung vorgesehene zylindrische Hülse umgreift das fest mit einem Krafteinleitungselement verbundene Verbindungselement. Dieses Verbindungselement durchdringt im eingebauten Zustand das außenteilseitige Krafteinleitungselement. Beim Einbau der erfindungsgemäßen Anordnung wird eine Gewindemutter auf ein in dem in das Außenteil ragenden Abschnitt des Verbindungselements vorgesehenes Außengewinde aufgeschraubt. Dieses Verschrauben der Gewindemutter erfolgt mit einem vorbestimmten Anzugsdrehmoment, wodurch die Hülse zwischen der Stirnfläche des außenteilseitigen Krafteinleitungselements und der Stirnfläche des bauwerkteilseitigen Krafteinleitungselements eingespannt wird. Die Hülse bildet dann eine gleitfeste Verbindung zwischen Bauwerkteil und Außenteil, mittels derer Querkräfte übertragen werden können.

Die erfindungsgemäße Anordnung zum Verbinden eines Bauwerkteils mit einem dem Bauwerkteil vorgelagerten Außenteil stellt damit einen Universalanschluss bereit, mit dessen Hilfe unabhängig von der konkreten Ausbildung des Außenteils und unabhängig von der konkreten Ausbildung des Bauwerkteils ein auskragendes Element an ein Bauwerk angeschlossen werden kann. Die Erfordernisse einer guten statischen Belastbarkeit und einer guten thermischen Isolierung werden von der erfindungsgemäßen Anordnung erfüllt. Insbesondere hervorzuheben ist jedoch die große Flexibilität, mit der die Anordnung in unterschiedlichsten Einbausituationen eingesetzt werden kann. Zwingend erforderlich sind lediglich zwei Anlageflächen, an denen sich die Hülse am Bauwerkteil einerseits und am Außenteil andererseits abstützen kann. Ansonsten kann die Anordnung im Zusammenhang mit jeder Art von Stahlaußenteil, Stahlbetonaußenteil, Stahlbauwerkteil und Stahlbetonbauwerk eingesetzt werden. In jedem Fall bildet die Hülse eine gleitfeste Verbindung zwischen Bauwerkteil und Außenteil mittels derer Querkräfte und Druckkräfte übertragen werden können.

Wird ein Außenteil an ein Stahlbetonbauwerkteil angeschlossen, so ist gemäß einer bevorzugten Ausführungsform das bauwerkteilseitige Krafteinleitungselement fest mit zumindest einem Bewehrungselement zur Aufnahme von Zug- oder Druckkräften verbunden, wobei das zumindest eine Bewehrungselement zur Aufnahme von Zug- oder Druckkräften in das Bauwerkteil hineinragt. Im Falle eines Stahlbetonbauwerkteils stellt dies die einfachste, sicherste und dauerhafteste Befestigungsmöglichkeit für das bauwerkteilseitige Krafteinleitungselement dar.

In diesem Zusammenhang soll erwähnt werden, dass es für den Fachmann klar ist, dass das bauwerkteilseitige Krafteinleitungselement im Falle des Anschlusses eines Außenteils an ein Stahlbauwerkteil entweder als an das Stahlbauwerkteil angeschweißte Stirnplatte ausgebildet ist oder das bauwerkteilseitige Krafteinleitungselement einen integralen Bestandteil der Stahlkonstruktion des Stahlbauwerkteils darstellt.

Wird ein Stahlbetonaußenteil an ein Bauwerkteil angeschlossen, so ist gemäß einer bevorzugten Ausführungsform das außenteilseitige Krafteinleitungselement fest mit zumindest einem Bewehrungselement zur Aufnahme von Zug- oder Druckkräften verbunden, wobei das zumindest eine Bewehrungselement zur Aufnahme von Zug- oder Druckkräften in das Außenteil hineinragt. Im Falle eines Stahlbetonaußenteils stellt dies die einfachste, sicherste und dauerhafteste Befestigungsmöglichkeit für das außenteilseitige Krafteinleitungselement dar.

In diesem Zusammenhang soll erwähnt werden, dass es für den Fachmann klar ist, dass das außenteilseitige Krafteinleitungselement im Falle des Anschlusses eines Stahlaußenteils an ein Bauwerkteil entweder als an das Stahlaußenteil angeschweißte Stirnplatte ausgebildet ist oder das außenteilseitige Krafteinleitungselement einen integralen Bestandteil der Stahlkonstruktion des Stahlaußenteils darstellt.

Wird ein Stahlbetonaußenteil an ein Bauwerkteil angeschlossen, so handelt es sich gemäß einer bevorzugten Ausführungsform bei dem außenteilseitigen Krafteinleitungselement um ein aus Stahlplatten bestehendes außenteilseitiges U-Profil, wobei das U-Profil eine den Steg des U-Profils bildende Stirnplatte und zumindest zwei, die Schenkel des U-Profils bildende Stahlplatten aufweist. Es sind fest mit dem U-Profil verbundene, insbesondere verschweißte, Bewehrungselemente zur Aufnahme von Zug- und Druckkräften vorgesehen, die in das Außenteil ragen. Die Stirnplatte schließt im eingebauten Zustand bündig mit der dem Bauwerkteil zugewandten Außenseite des Außenteils ab und bildet so die Stirnfläche des außenteilseitigen Krafteinleitungselements.

In der Stirnplatte ist zumindest eine Durchbrechung vorgesehen, wobei das Verbindungselement im eingebauten Zustand die Durchbrechung durchdringt. Das Verbindungselement weist zumindest in seinem in das Außenteil ragenden Abschnitt ein Außengewinde auf, wobei im eingebauten Zustand eine Gewindemutter auf dem in das Außenteil ragenden Abschnitt des Verbindungselements angeordneten Außengewinde aufgeschraubt vorliegt.

Besonders bevorzugt sind die in das Außenteil ragenden Bewehrungselemente zur Aufnahme von Zug- und Druckkräften mit den die Schenkel des U-Profils bildenden Stahlplatten, insbesondere bevorzugt mit der Außenseite der die Schenkel des U-Profils bildenden Stahlplatten, fest verbunden. Der im Innenraum des U-Profils vorhandene Raum bleibt dadurch frei zugänglich, weshalb das Verschrauben der Gewindemuttern in besonders einfacher Weise durchgeführt werden kann.

Bevorzugt handelt es sich bei der in der Stirnplatte des außenteilseitigen U-Profils vorgesehenen Durchbrechung um ein Langloch, wobei das Langloch in Richtung seiner Längsachse bevorzugt eine Ausdehnung von 20 mm bis 60 mm, besonders bevorzugt von 25 mm bis 50 mm, insbesondere bevorzugt von 30 mm bis 40 mm, aufweist. Die Verbindungselemente weisen im allgemeinen einen Querschnittsdurchmesser von 8 mm bis 16 mm auf. Durch die Ausbildung der Durchbrechung als Langloch wird eine Justierung des vorkragenden Außenteils gegenüber dem Bauwerkteil möglich. Vor dem endgültigen Anziehen der Gewindemutter zur Fixierung der Hülse kann das Verbindungselement innerhalb des Langlochs bewegt werden. Die bevorzugten Bereiche der Ausdehnung der Langlöcher in der Stirnplatte des außenteilseitigen U-Profils stellen also sicher, dass die von den Verbindungselementen durchdrungene Stirnplatte in einem ausreichenden Maß relativ zu den Verbindungselementen bewegt werden kann.

Gemäß einer oben beschriebenen bevorzugten Ausführungsform ist das bauwerkteilseite und/oder das außenteilseitige Krafteinleitungselement fest mit zumindest einem Bewehrungselement zur Aufnahme von Zug- oder Druckkräften verbunden. Diese feste Verbindung kann grundsätzlich auf jede beliebige Weise verwirklicht werden. Bevorzugt wird das Krafteinleitungselement direkt an das Bewehrungselement angeschweißt. Gemäß einer bevorzugten Ausführungsform handelt es sich bei dem außenteilseitigen Krafteinleitungselement um eine Gewindemuffe, wobei die Gewindemuffe im eingebauten Zustand mit dem Verbindungselement verschraubt vorliegt. Bevorzugt ist die Gewindemuffe an das Bewehrungselement angeschweißt, wobei die Gewindeachse mit der Längsachse des in der Regel als Armierungsstab ausgebildeten Bewehrungselements zusammenfällt. Die Gewindemuffe stellt ein Innengewinde zur Verfügung, in das nachfolgend das Verbindungselement mit seinem in diesem Fall erforderlichen Außengewinde eingeschraubt wird.

Wird ein Stahlaußenteil an ein Stahlbetonbauwerk, ein Stahlbetonaußenteil an Stahlbauwerkteil oder ein Stahlaußenteil an ein Stahlbauwerkteil angeschlossen, so handelt es sich bei dem außenteilseitigen Krafteinleitungselement bevorzugt um einen Stahlträger, insbesondere bevorzugt einen I-Stahlträger, wobei der Stahlträger eine Stirnplatte aufweist. Die dem Stahlträger abgewandte Seite der Stirnplatte bildet in diesem Fall die Stirnfläche des Krafteinleitungselements.

Erfindungsgemäß handelt es sich bei dem Verbindungselement um einen Gewindebolzen. Erfindungsgemäß weist der Gewindebolzen in seinem in das Außenteil und in seinem in das Bauwerkteil ragenden Abschnitt ein Außengewinde auf, welches der nachfolgenden Befestigung einer Gewindemutter dient. Ein durchgängig mit einem Außengewinde versehener Gewindebolzen stellt die kostengünstigste Möglichkeit zur Realisierung dieser Eigenschaft dar. Außerdem kann ein Verschieben des Verbindungselements senkrecht zu den Stirnflächen der Krafteinleitungselemente erfolgen, ohne dass auf einen kein Außengewinde aufweisenden Mittelabschnitt des Verbindungselements geachtet werden müsste.

Erfindungsgemäß handelt es sich bei der Hülse um eine Stahlhülse, bevorzugt um eine Edelstahlhülse. Eine entsprechend dickwandig ausgebildete zylindrische Edelstahlhülse stellt in idealer Weise alle für die erfindungsgemäß vorgesehene Hülse gewünschten Eigenschaften zur Verfügung. Eine Stahlhülse, insbesondere eine Edelstahlhülse, ist kostengünstig herzustellen, leicht verfügbar und weist die zur Übertragung von Querkräften erforderliche Festigkeit auf. Außerdem kann die Hülse einfach auf ein Verbindungselement und insbesondere auf einen Gewindebolzen aufgefädelt werden. Eine Hülse aus Edelstahl weist zudem die bekannten Vorteile im Hinblick auf Widerstandsfähigkeit gegen Rost auf.

Erfindungsgemäß weist die zylindrische Hülse einen Innendurchmesser zwischen 20 mm und 30 mm auf. Bevorzugt beträgt der Innendurchmesser zwischen 22 mm und 26 mm und insbesondere bevorzugt 23 mm. Der Außendurchmesser der zylindrischen Hülse liegt erfindungsgemäß zwischen 40 mm und 60 mm. Bevorzugt beträgt der Außendurchmesser zwischen 45 mm und 55 mm und insbesondere bevorzugt 50 mm. Durch Ausbildung der Hülse mit den genannten Bereichen für Innendurchmesser und Außendurchmesser wird in besonders vorteilhafter Weise eine ausreichend große Kontaktfläche zwischen den Stirnseiten der Hülse und den Stirnflächen der Krafteinleitungselemente bereitgestellt. Zudem kann die Hülse aufgrund ihres Innendruchmesser problemlos auf entsprechende Verbindungselemente, insbesondere Gewindebolzen, aufgefädelt werden. Der genügend groß gewählte Außendurchmesser der Hülse stellt sicher, dass die Hülse die auftretenden Kräfte ohne Verformung und mit entsprechender Dauerhaftigkeit übertragen kann.

Die Vorteile der erfindungsgemäßen Anordnung zum Verbinden eines Bauwerkteils mit einem dem Bauwerkteil vorgelagerten Außenteil treten besonders deutlich zu Tage, wenn es sich bei dem vorgelagerten Außenteil um eine auskragende Platte, insbesondere um einen Balkon, und bei dem Bauwerkteil um eine Decken-/Bodenplatte eines Gebäudes handelt.

Die erfindungsgemäße Anordnung umfasst zumindest ein Verbindungselement und entsprechend zumindest eine, dieses Verbindungselement umgreifende zylindrische Hülse. Das Verbindungselement ist im eingebauten Zustand fest mit den Krafteinleitungselementen verbunden, wobei das Krafteinleitungselement gemäß einer bevorzugten Ausführungsform wiederum mit einem Bewehrungselement zur Aufnahme von Zug- oder Druckkräften verbunden ist. Damit ist also das zumindest eine Verbindungselement im eingebauten Zustand mit zumindest einem Bewehrungselement zur Aufnahme von Zug- oder Druckkräften verbunden. Ob es sich bei diesem Bewehrungselement um ein Bewehrungselement zur Aufnahme von Zugkräften oder um ein Bewehrungselement zur Aufnahme von Druckkräften handelt, ist abhängig davon, welche konkrete Belastungssituation vorliegt. Handelt es sich bei dem Außenteil um einen frei auskragenden Balkon, bei dem in der oberen Bewehrungslage Zug und in der unteren Druck übertragen wird, sollten Verbindungselement und Hülse in der Druckebene vorgesehen werden, da in der Zugebene die definierte Vorspannkraft durch die Zugbelastung abgemindert werden würde. Dadurch würden Querkräfte in der Zugebene nur sehr eingeschränkt über eine gleitfeste Verbindung übertragen. Bei einem an der Vorderseite abgestützten Balkon liegt im Gegensatz dazu ein statisches System vor, bei dem überwiegend Querkräfte übertragen werden müssen. Hier kann es von Vorteil sein in beiden Lagen, also in der Zugebene und in der Druckebene, ein Verbindungselement mit Hülse vorzusehen. Da in diesem Fall die Komponenten quasi keinen Zug erfahren, ist die gleitfeste Verbindung in beiden Lagen möglich.

Zur Erhöhung der statischen Belastbarkeit sind erfindungsgemäß zumindest zwei Verbindungselemente und zumindest zwei Hülsen, bevorzugt zumindest vier Verbindungselemente und zumindest vier Hülsen, besonders bevorzugt zumindest sechs Verbindungselemente und zumindest sechs Hülsen, insbesondere bevorzugt vier Verbindungselemente und vier Hülsen vorgesehen. Die mit einer spezifischen Einbausituation verbundenen statischen Anforderungen können nicht nur durch eine entsprechende Anpassung der Anzahl an Anordnungen gemäß der vorliegenden Erfindung erfüllt werden, sondern auch durch Anpassung der Anzahl an Verbindungselementen pro Anordnung. Ebenso kann die variable Dimensionierung des Außenteils eine Anpassung der Anzahl an Anordnungen gemäß der vorliegenden Erfindung und der Anzahl an Verbindungselementen pro Anordnung erforderlich machen.

Eine Justierung des vorkragenden Außenteils gegenüber dem Bauwerkteil in vertikaler oder in horizontaler Richtung ist möglich, wenn in der Stirnplatte des außenteilseitigen U-Profils Langlöcher vorgesehen sind. Durch die vertikale bzw. horizontale Orientierung der Langlöcher kann die Justierung intuitiv durch Bewegen des Außenteils in die entsprechenden Richtungen vorgenommen werden.

In einer realen Einbausituation wird beispielsweise ein Fertigteilbalkon mit zum Beispiel sechs außenteilseitigen Stahl-Einbauteilen mit U-Profilen ausgestattet, deren Stirnplatten allesamt bündig mit der Außenseite des Balkons abschließen, welche im eingebauten Zustand dem Bauwerkteil zugewandt ist.

Bei der Montage des Fertigteilbalkons wird dieser zunächst in seiner ungefähren Position relativ zu der Decken-/Bodenplatte platziert. Aufgrund der Langlöcher in den Stirnplatten von außenteilseitigen Stahl-Einbauteilen können die Verbindungselemente problemlos durch die Stirnplatten geführt werden. Nach dem Platzieren der Verbindungselemente erfolgt ein provisorisches Anziehen der Gewindemuttern auf dem in das Bauwerkteil ragenden Abschnitt des Verbindungselements angeordneten Außengewinde und auf dem in das Außenteil ragenden Abschnitt des Verbindungselements angeordneten Außengewinde. Dieses Verschrauben ist ebenfalls problemlos möglich, weil bei der Herstellung des Fertigteilbalkons durch entsprechende Platzhalter der durch die jeweilige Stirnplatte und die jeweils zwei die Schenkel des U-Profils bildenden Stahlplatten gebildete Innenraum frei von Beton gehalten wird. Nach dem Entfernen der Platzhalter steht dieser Raum für das Verschrauben der Gewindemuttern zur Verfügung.

In diesem Zustand kann überprüft werden, ob das Höhenniveau, also das Niveau in vertikaler Richtung, von Bauwerkteil und Außenteil identisch ist oder ob ein Versatz vorliegt. Handelt es sich wie in dem hier beschriebenen Beispiel bei dem Bauwerkteil um eine Decken-/Bodenplatte und bei dem Außenteil um einen Fertigteilbalkon, so sollten sich die im fertigen Zustand vorgesehenen Trittflächen auf dem gleichen Höhenniveau befinden. Ein eventuell vorliegender Versatz in vertikaler Richtung kann aufgrund der Langlöcher problemlos ausgeglichen werden. Alternativ kann ein Nachjustieren der Position des Fertigteilbalkons in horizontaler Richtung erfolgen und in einem gewissen Umfang auch ein Verkippen des Balkons, da die Dimensionierung der Langlöcher sowohl in Richtung ihrer Längsachse wie auch in Richtung der senkrecht zur Längsachse in der Ebene der Stirnplatte orientierten Querachse der Langlöcher den Durchmesser der Verbindungselemente übertrifft. Die durch die Langlöcher geführten Verbindungselemente weisen also in jede Richtung in der Ebene der Stirnplatten ein gewisses Spiel auf, wodurch ein leichtes Verkippen des kompletten Fertigteilbalkons möglich wird. In der Praxis ist ein Verkippen der Stirnplatte und damit des gesamten Außenteils um bis zu 10°, bevorzugt bis zu 7,5°, besonders bevorzugt bis zu 5° und insbesondere bevorzugt von 3° bis 5° möglich. Die Anordnung gemäß der vorliegenden Erfindung ermöglicht also nicht nur eine vertikale und horizontale Justierung des Außenteils sondern zusätzlich auch eine Verdrehjustierung des Außenteils.

Nach der endgültigen Positionierung des Außenteils relativ zu der Decken-/Bodenplatte des Gebäudes erfolgt das Anziehen der Gewindemuttern mit einem vorher festgelegten, definierten Anzugsdrehmoment. Dadurch wird die Hülse zwischen den beiden, in der Fuge einander gegenüberliegend angeordneten Stirnflächen der Krafteinleitungselemente vorgespannt. Auftretende Querkräfte können daher durch Reibung der Hülse an den Stirnflächen in der Fuge übertragen werden. Nach Justierung und Fixierung des Fertigteilbalkons werden die Innenräume der U-Profile mit Beton oder einem Harz oder einem anderen geeigneten Füllmaterial vergossen bzw. mit einem Deckel verschlossen.

Bevorzugt sind in das Außenteil ragende Bewehrungselemente zur Aufnahme von Querkräften vorgesehen, wobei diese Bewehrungselemente zur Aufnahme von Querkräften besonders bevorzugt fest mit der der Stirnfläche des außenteilseitigen Krafteinleitungselements gegenüberliegenden Fläche oder mit der dem Außenteil zugewandten Innenseite der Stirnplatte oder mit den die Schenkel des U-Profils bildenden Stahlplatten, insbesondere mit der Außenseite der die Schenkel des U-Profils bildenden Stahlplatten, verbunden sind. Erfindungsgemäß sind in das Bauwerkteil ragende Bewehrungselemente zur Aufnahme von Querkräften vorgesehen. Die durch die Hülse übertragenen Querkräfte können gemäß diesen Ausführungsformen direkt in die relativ zur Stirnfläche bzw. Stirnplatte gegenüberliegenden Bewehrungselemente zur Aufnahme von Querkräften eingeleitet werden.

Ein besonders vorteilhaftes Einleiten der Querkräfte in das Außenteil ist möglich, wenn die in das Außenteil ragenden Bewehrungselemente zur Aufnahme von Querkräften jeweils eine Gewindemuffe umschlingen.

Ein besonders vorteilhaftes Einleiten der Querkräfte in das Bauwerkteil ist möglich, weil die in das Bauwerkteil ragenden Bewehrungselemente zur Aufnahme von Querkräften erfindungsgemäß jeweils eine Gewindemuffe umschlingen.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: in schematischer Darstellung einen vertikalen Schnitt durch eine Anordnung zum Verbinden eines Bauwerkteils mit einem dem Bauwerkteil vorgelagerten Außenteil;
- Fig. 2: in schematischer Darstellung perspektivisch eine Hülse;
- Fig. 3: in schematischer Darstellung perspektivisch eine nicht erfindungsgemäße Anordnung zum Verbinden eines Bauwerkteils mit einem dem Bauwerkteil vorgelagerten Außenteil ohne Isolierkörper;
- Fig. 4: in schematischer Darstellung einen horizontalen Schnitt durch die Anordnung gemäß Figur 3 mit Isolierkörper;
- Fig. 5: in schematischer Darstellung ein Langloch mit Längsachse;
- Fig. 6: in schematischer Darstellung perspektivisch eine Gewindemuffe;
- Fig. 7: in schematischer Darstellung einen horizontalen Schnitt durch eine Decken-/Bodenplatte eines Gebäudes und einen an die Decken-/Bodenplatte angeschlossenen Fertigteilbalkon.

### Wege zur Ausführung der Erfindung

Die Figur 1 zeigt in schematischer Darstellung einen vertikalen Schnitt durch eine Anordnung zum Verbinden eines Stahlbeton-Bauwerkteils B mit einem dem StahlbetonBauwerkteil B vorgelagerten Außenteil A.

Die Anordnung umfasst vier in dem Bauwerkteil B angeordnete Krafteinleitungselemente K. In dem dargestellten Ausführungsbeispiel handelt es sich bei den Krafteinleitungselementen um Gewindemuffen 6, von denen eine in der Figur 6 exemplarisch dargestellt ist. Jede der Gewindemuffen 6 ist fest mit einem Bewehrungselement B3Z, B3D zur Aufnahme von Zug- oder Druckkräften verschweißt.

Die Gewindemuffe 6 weist auf ihrer im eingebauten Zustand dem Bauwerkteil B abgewandten Seite eine Stirnfläche KS auf (siehe Figur 6), wobei die Stirnfläche KS der Gewindemuffe 6 im eingebauten Zustand bündig mit der dem Außenteil A zugewandten Außenseite des Bauwerkteils B abschließt (siehe Figur 1). Die Bewehrungselemente B3Z, B3D zur Aufnahme von Zug- oder Druckkräften ragen in das Bauwerkteil B hinein. In der dargestellten Ausführungsform ist außerdem ein Bewehrungselement B3Q zur Aufnahme von Querkräften vorgesehen, welches eine Gewindemuffe umschlingt und in das Bauwerkteil B ragt.

Die Anordnung umfasst außerdem ein in dem Außenteil A angeordnetes außenteilseitiges Stahl-Einbauteil A1, wobei das außenteilseitige Stahl-Einbauteil A1 eine Stirnplatte A2S und Bewehrungselemente A3Z, A3D, A3Q zur Aufnahme von Zug-, Druck- und Querkräften aufweist, wobei die Stirnplatte A2S im eingebauten Zustand bündig mit der dem Bauwerkteil B zugewandten Außenseite des Außenteils A abschließt und die Bewehrungselemente A3Z, A3D, A3Q zur Aufnahme von Zug-, Druck- und Querkräften in das Außenteil A ragen.

Der im eingebauten Zustand zwischen dem Bauwerkteil B und dem vorgelagerten Außenteil A angeordnete Isolierkörper 4 ist in der Figur 1 nicht gezeigt. Die Anordnung des Isolierkörpers 4 kann der analogen Darstellung einer alternativen Ausführungsform gemäß Figur 4 entnommen werden.

In der Figur 1 ist eines der insgesamt vier, den Isolierkörper 4 im eingebauten Zustand durchdringenden Verbindungselementen 5 zu sehen, wobei die Verbindungselemente 5 in Form von Gewindebolzen ausgebildet sind. Jeder der Gewindebolzen durchdringt eine in der Stirnplatte A2S des U-Profils A2 des außenteilseitigen Stahl-Einbauteils A1 vorgesehenes Langloch AL (siehe auch Figur 5).

Bauwerkseitig sind die Verbindungselemente 5 im eingebauten Zustand fest mit jeweils einem Krafteinleitungselement K verbunden. Im gezeigten Ausführungsbeispiel sind die Gewindebolzen 5 mit den Gewindemuffen 6 verschraubt. Da die Gewindemuffen 6 fest mit jeweils einem Bewehrungselement B3Z, B3D zur Aufnahme von Zug- oder Druckkräften verschweißt sind, sind im eingebauten Zustand auch die Gewindebolzen 5 fest mit den Bewehrungselementen B3Z, B3D zur Aufnahme von Zug- oder Druckkräften verbunden.

Die Gewindebolzen 5 weisen durchgängig und damit auch in ihren in das Außenteil A ragenden Abschnitten ein Außengewinde auf. Auf diesen Abschnitten liegt im eingebauten Zustand jeweils eine Gewindemutter aufgeschraubt vor. Die Gewindemuttern sind in der Figur 1 nicht dargestellt.

Auf jeden der Gewindebolzen 5 ist im eingebauten Zustand eine in Figur 2 im Detail dargestellte Hülse aufgefädelt. Im dargestellten Ausführungsbeispiel handelt es sich um eine zylindrische Edelstahlhülse mit einem Innendurchmesser Ri von 23 mm und einem Außendurchmesser Ra von 50 mm. In der Figur 1 ist lediglich eine der Edelstahlhülsen 7 dargestellt. Die Edelstahlhülse 7 stützt sich an der Stirnplatte A2S des außenteilseitigen Stahl-Einbauteils A1 und an der Stirnfläche KS der in dem Bauwerkteil B angeordneten Gewindemuffe 6 ab.

Nach dem Befestigen der Gewindemuttern durch Aufschrauben mit einem vorbestimmten Anzugsdrehmoment auf das Außengewinde des Gewindebolzens 5 in dessen die Stirnplatte A2S des außenteilseitigen Stahl-Einbauteils A1 durchdringenden Abschnitt liegt die Edelstahlhülse 7 zwischen der Stirnplatte A2S des außenteilseitigen Stahl-Einbauteils A1 und der Stirnfläche KS der in dem Bauwerkteil B angeordneten Gewindemuffe 6 eingespannt vor. Die Hülse 7 bildet dann eine gleitfeste Verbindung zwischen Bauwerkteil B und Außenteil A mittels derer Querkräfte übertragen werden können.

Die Figuren 3 und 4 zeigen schematisch in perspektivischer Darstellung (Figur 3) und im horizontalen Schnitt (Figur 4) eine nicht erfindungsgemäße Ausführungsform einer Anordnung zum Verbinden eines Bauwerkteils B mit einem dem Bauwerkteil B vorgelagerten Außenteil A. Bei dem Bauwerkteil B handelt es sich in dem gezeigten Ausführungsbeispiel um eine Decken-/Bodenplatte eines Gebäudes, während es sich bei dem Außenteil A um einen nachträglich an das Gebäude anzuschließenden Fertigteilbalkon handelt.

Die Anordnung umfasst ein in der Decken-/Bodenplatte B angeordnetes Krafteinleitungselement, das in der dargestellten Ausführungsform in Form eines aus Stahlplatten bestehenden U-Profils B2 ausgebildet ist. Die den Steg des U-Profils B2 bildende Stirnplatte B2S schließt im eingebauten Zustand bündig mit der dem Fertigteilbalkon A zugewandten Außenseite der Decken-/Bodenplatte B ab und bildet so die Stirnfläche KS des Krafteinleitungselements K aus. Die beiden, die Schenkel des U-Profils bildenden Stahlplatten B2C ragen in die Decken-/Bodenplatte B hinein.

An dem U-Profil B2 sind Bewehrungselemente B3Z, B3D, B3Q zur Aufnahme von Zug-, Druck- und Querkräften angeschweißt. Die Zugstäbe B3Z und die Druckstäbe B3D sind außen an den die Schenkel des U-Profils bildenden Stahlplatten B2C befestigt. Die Querkraftelemente B3Q sind an der der Decken-/Bodenplatte B zugewandten Innenseite der Stirnplatte B2S befestigt. In der Stirnplatte B2S sind vier Langlöcher BL vorgesehen, deren Längsachse (siehe Figur 5) im eingebauten Zustand in vertikaler Richtung verläuft.

Die Anordnung umfasst in der dargestellten Ausführungsform außerdem ein in dem Fertigteilbalkon angeordnetes außenteilseitiges Stahl-Einbauteil A1, welches ein aus Stahlplatten bestehendes U-Profil A2 umfasst. Die den Steg des U-Profils A2 bildende Stirnplatte A2S schließt im eingebauten Zustand bündig mit der der Decken-/Bodenplatte B zugewandten Außenseite des Fertigteilbalkons A ab. Die beiden, die Schenkel des U-Profils bildenden Stahlplatten A2C ragen in den Fertigteilbalkon A hinein.

An dem U-Profil A2 sind Bewehrungselemente A3Z, A3D, A3Q zur Aufnahme von Zug-, Druck- und Querkräften angeschweißt. Die Zugstäbe A3Z und die Druckstäbe A3D sind außen an den die Schenkel des U-Profils bildenden Stahlplatten A2C befestigt. Die Querkraftelemente A3Q sind an der dem Fertigteilbalkon A zugewandten Innenseite der Stirnplatte A2S befestigt. In der Stirnplatte A2S sind vier Langlöcher AL vorgesehen, deren Längsachse im eingebauten Zustand in horizontaler Richtung verläuft.

Die in der Figur 5 zur Verdeutlichung exemplarisch gezeigte Längsachse L der in der Stirnplatte B2S des im Decken-/Bodenplatte B angeordneten U-Profils B2 vorgesehenen Langlöcher BL und die Längsachse L der in der Stirnplatte A2S des U-Profils A2 des außenteilseitigen Stahl-Einbauteils A1 vorgesehenen Langlöcher AL sind im eingebauten Zustand in einem Winkel von rund 90° zueinander angeordnet. Bei dem in den Figuren 3 und 4 dargestellten Ausführungsbeispiel sind die Langlöcher in der Stirnplatte B2S des in der Decken-/Bodenplatte B angeordneten U-Profils B2 so angeordnet, dass ihre Längsachse im eingebauten Zustand in vertikaler Richtung verläuft. Die Langlöcher in der Stirnplatte A2S des U-Profils A2 des in dem Fertigteilbalkon A angeordneten außenteilseitigen Stahl-Einbauteils A1 sind jeweils so angeordnet, dass ihre Längsachse im eingebauten Zustand in horizontaler Richtung verläuft. Durch die beschriebene Orientierung der Langlöcher AL, BL wird es möglich, den Fertigteilbalkon bei der Montage an dem Gebäude sowohl in vertikaler Richtung wie auch in horizontaler Richtung in seiner Position zu justieren.

Aus der Figur 4 ist zu ersehen, dass zwischen dem Bauwerkteil B und dem vorgelagerten Außenteil A ein Isolierkörper 4 angeordnet ist, durch den eine verbesserte Wärmedämmung des Gebäudes erreicht wird.

Die Anordnung umfasst in der in den Figuren 3 und 4 dargestellten Ausführungsform außerdem vier Gewindebolzen 5, von denen jeder ein den Isolierkörper 4 im eingebauten Zustand durchdringendes Verbindungselement 5 ausbildet. Wie aus den Figuren 3 und 4 zu ersehen ist, durchdringt jeder der Gewindebolzen sowohl das in der Stirnplatte B2S des U-Profils B2 vorgesehene Langloch BL wie auch das in der Stirnplatte A2S des U-Profils A2 des außenteilseitigen Stahl-Einbauteils A1 vorgesehene Langloch AL.

Die Gewindebolzen 5 weisen über ihre gesamte Ausdehnung hinweg, also auch in ihren in das Bauwerkteil B ragenden Abschnitten und in ihren in das Außenteil A ragenden Abschnitten ein Außengewinde auf. Im eingebauten Zustand sind Gewindemuttern auf die in das Bauwerkteil B ragenden Abschnitte der Gewindebolzen 5 bzw. auf die in das Außenteil A ragenden Abschnitte der Gewindebolzen 5 aufgeschraubt.

In den Figuren 3 und 4 ist auch die in Figur 2 im Detail dargestellte Hülse 7 zu erkennen. Im dargestellten Ausführungsbeispiel handelt es sich um eine zylindrische Edelstahlhülse mit einem Innendurchmesser Ri von 23 mm und einem Außendurchmesser Ra von 50 mm. Im eingebauten Zustand liegt diese Edelstahlhülse 7 auf einem Verbindungselement 5, im gezeigten Ausführungsbeispiel der Figuren 3 und 4 einem Gewindebolzen, aufgefädelt vor und umgreift diesen vollständig. Nach dem Befestigen der Gewindemuttern durch Aufschrauben auf das Außengewinde des Gewindebolzens 5 in den die jeweilige Stirnplatte A2S, B2S durchdringenden Abschnitten mit einem vorbestimmten Anzugsdrehmoment liegt die Edelstahlhülse 7 zwischen den Stirnplatten A2S, B2S eingespannt vor. Die Edelstahlhülse 7 bildet dann eine gleitfeste Verbindung zwischen Bauwerkteil B und Außenteil A mittels derer Querkräfte übertragen werden können.

Die Figur 7 zeigt in schematischer Darstellung einen horizontalen Schnitt durch eine Decken-/Bodenplatte B eines Gebäudes und einen an die Decken-/Bodenplatte angeschlossenen Fertigteilbalkon A. In einer realen Einbausituation wird der Fertigteilbalkon A mit sechs außenteilseitigen Stahl-Einbauteilen A1 ausgestattet. In der Decken-/Bodenplatte B sind entsprechend sechs Krafteinleitungselemente K einbetoniert. In dem gezeigten Ausführungsbeispiel handelt es sich um sechs jeweils in Form eines aus Stahlplatten bestehenden U-Profils ausgebildete Krafteinleitungselemente K wie sie im Zusammenhang mit den Figuren 3 und 4 erläutert wurden. Beim Betoniervorgang der Decken-/Bodenplatte wie auch bei der Herstellung des Fertigteilbalkons wird durch entsprechende Platzhalter der durch die jeweilige Stirnplatte und die jeweils zwei die Schenkel des U-Profils bildenden Stahlplatten gebildete Innenraum frei von Beton gehalten. Nach Entfernen der Platzhalter steht dieser Raum für das Verschrauben der Gewindemuttern zur Verfügung. Nach Justierung und Fixierung des Fertigteilbalkons werden die Innenräume der U-Profile mit Beton oder einem Harz oder einem anderen geeigneten Füllmaterial vergossen bzw. mit einem geeigneten Deckel abgedeckt.

### Bezugszeichenliste

- A: Außenteil
- B: Bauwerkteil
- K: Krafteinleitungselement
- KS: Stirnfläche des Krafteinleitungselements
- A1: außenteilseitiges Stahl-Einbauteil
- A2, B2: U-Profil
- A2C, B2C: Stahlplatten
- A2S, B2S: Stirnplatte
- A3D, B3D: Bewehrungselemente zur Aufnahme von Druckkräften
- A3Q, B3Q: Bewehrungselemente zur Aufnahme von Querkräften
- A3Z, B3Z: Bewehrungselemente zur Aufnahme von Zugkräften
- AL, BL: Langloch
- 4: Isolierkörper
- 5: Verbindungselement
- 6: Gewindemuffe
- 7: Hülse
- L: Längsachse
- Ri: Innendurchmesser der Hülse
- Ra: Außendurchmesser der Hülse

## Patentansprüche

1. Anordnung zum Verbinden eines Bauwerkteils (B) mit einem dem Bauwerkteil (B) vorgelagerten Außenteil (A), wobei die Anordnung aufweist
- zumindest ein in dem Bauwerkteil (B) anordenbares bauwerkteilseitiges Krafteinleitungselement (K), wobei das bauwerkteilseitige Krafteinleitungselement (K) auf seiner dem Bauwerkteil (B) im eingebauten Zustand abgewandten Seite eine Stirnfläche (KS) aufweist, wobei die Stirnfläche (KS) des bauwerkteilseitigen Krafteinleitungselements (K) im eingebauten Zustand bündig mit der dem Außenteil (A) zugewandten Außenseite des Bauwerkteils (B) abschließt,
- zumindest ein in dem Außenteil (A) anordenbares außenteilseitiges Krafteinleitungselement, wobei das außenteilseitige Krafteinleitungselement auf seiner dem Außenteil (A) im eingebauten Zustand abgewandten Seite eine Stirnfläche aufweist, wobei die Stirnfläche des außenteilseitigen Krafteinleitungselements im eingebauten Zustand bündig mit der dem Bauwerkteil (B) zugewandten Außenseite des Außenteils (A) abschließt,
- zumindest einen im eingebauten Zustand zwischen dem Bauwerkteil (B) und dem vorgelagerten Außenteil (A) anordenbaren Isolierkörper (4),
- zumindest ein, den Isolierkörper (4) im eingebauten Zustand durchdringendes Verbindungselement (5), wobei das Verbindungselement (5) im eingebauten Zustand fest mit dem bauwerkteilseitigen Krafteinleitungselement (K) und fest mit dem außenteilseitigen Krafteinleitungselement verbunden ist,
wobei das Verbindungselement (5) im eingebauten Zustand das außenteilseitige Krafteinleitungselement durchdringt,
wobei das Verbindungselement (5) in seinem in das Außenteil (A) und in seinem in das Bauwerk (B) ragenden Abschnitt ein Außengewinde aufweist, wobei im eingebauten Zustand zumindest eine Gewindemutter auf dem in das Außenteil (A) ragenden Abschnitt des Verbindungselements (5) angeordneten Außengewinde aufgeschraubt vorliegt,
- wobei zumindest eine sich an der Stirnfläche des außenteilseitigen Krafteinleitungselements und an der Stirnfläche (KS) des bauwerkteilseitigen Krafteinleitungselements (K) abstützende, das Verbindungselement (5) umgreifende zylindrische Hülse (7) vorgesehen ist, wobei die Hülse (7) im eingebauten Zustand nach dem Befestigen der zumindest einen Gewindemutter mit einem vorbestimmten Anzugsdrehmoment zwischen der Stirnfläche des außenteilseitigen Krafteinleitungselements und der Stirnfläche (KS) des bauwerkteilseitigen Krafteinleitungselements (K) eingespannt vorliegt,
- wobei zumindest zwei Verbindungselemente (5) und zumindest zwei Hülsen (7) vorgesehen sind,
- wobei es sich bei den Verbindungselementen (5) um Gewindebolzen handelt,
- wobei es sich bei dem bauwerkteilseitigen Krafteinleitungselement (K) um eine Gewindemuffe (6) handelt und die Gewindemuffe (6) im eingebauten Zustand mit einem Verbindungselement (5) verschraubt vorliegt,
**dadurch gekennzeichnet, dass**
es sich bei den Hülsen (7) um Stahlhülsen mit einem Innendurchmesser (Ri) zwischen 20 mm und 30 mm und einem Außendurchmesser (Ra) zwischen 40 mm und 60 mm handelt, und
dass in das Bauwerkteil (B) ragende Bewehrungselemente (B3Q) zur Aufnahme von Querkräften vorgesehen sind, wobei die in das Bauwerkteil (B) ragenden Bewehrungselemente (B3Q) zur Aufnahme von Querkräften jeweils eine Gewindemuffe (6) umschlingen.

2. Anordnung nach Anspruch 1, **dadurch gekennzeichnet, dass**
das bauwerkteilseitige Krafteinleitungselement (K) fest mit zumindest einem Bewehrungselement (B3Z, B3D) zur Aufnahme von Zug- oder Druckkräften verbunden ist und das zumindest eine Bewehrungselement (B3Z, B3D) zur Aufnahme von Zug- oder Druckkräften in das Bauwerkteil (B) ragt
und/oder
das außenteilseitige Krafteinleitungselement fest mit zumindest einem Bewehrungselement (A3Z, A3D) zur Aufnahme von Zug- oder Druckkräften verbunden ist und das zumindest eine Bewehrungselement (A3Z, A3D) zur Aufnahme von Zug- oder Druckkräften in das Außenteil (A) ragt.

3. Anordnung nach Anspruch 1 oder 2, **dadurch gekennzeichnet, dass** es sich bei dem außenteilseitigen Krafteinleitungselement um ein aus Stahlplatten bestehendes außenteilseitiges U-Profil (A2) handelt, wobei das U-Profil (A2) eine den Steg des U-Profils (A2) bildende Stirnplatte (AS2) und zumindest zwei, die Schenkel des U-Profils bildende Stahlplatten (A2C) aufweist, wobei fest mit dem U-Profil (A2) verbundene Bewehrungselemente (A3Z, A3D) zur Aufnahme von Zug- und Druckkräften vorgesehen sind, wobei die Stirnplatte (A2S) im eingebauten Zustand bündig mit der dem Bauwerkteil (B) zugewandten Außenseite des Außenteils (A) abschließt und so die Stirnfläche (KS) des außenteilseitigen Krafteinleitungselements (K) bildet, und die Bewehrungselemente (A3Z, A3D) zur Aufnahme von Zug- und Druckkräften in das Außenteil (A) ragen, wobei in der Stirnplatte (A2S) zumindest eine Durchbrechung (AL) vorgesehen ist und das Verbindungselement (5) im eingebauten Zustand die Durchbrechung (AL) durchdringt, wobei das Verbindungselement (5) zumindest in seinem in das Außenteil (A) ragenden Abschnitt ein Außengewinde aufweist, wobei im eingebauten Zustand eine Gewindemutter auf dem in das Außenteil (A) ragenden Abschnitt des Verbindungselements (5) angeordneten Außengewinde aufgeschraubt vorliegt, wobei die in das Außenteil (A) ragenden Bewehrungselemente (A3Z, A3D) zur Aufnahme von Zug- und Druckkräften bevorzugt mit den die Schenkel des U-Profils bildenden Stahlplatten (A2C), insbesondere bevorzugt mit der Außenseite der die Schenkel des U-Profils bildenden Stahlplatten (A2C), fest verbunden sind.

4. Anordnung nach Anspruch 3, **dadurch gekennzeichnet, dass** es sich bei der in der Stirnplatte (A2S) des außenteilseitigen U-Profils (A2) vorgesehenen Durchbrechung (AL) um ein Langloch handelt, wobei das Langloch (AL) in Richtung seiner Längsachse (L) bevorzugt eine Ausdehnung von 20 mm bis 60 mm, besonders bevorzugt von 25 mm bis 50 mm, insbesondere bevorzugt von 30 mm bis 40 mm, aufweist.

5. Anordnung nach einem der Ansprüche 1 bis 4, **dadurch gekennzeichnet, dass** es sich bei dem außenteilseitigen Krafteinleitungselement um einen Stahlträger, insbesondere einen I-Stahlträger handelt, wobei der Stahlträger eine Stirnplatte aufweist, wobei die dem Stahlträger abgewandte Seite der Stirnplatte die Stirnfläche (KS) des Krafteinleitungselements bildet.

6. Anordnung nach einem der Ansprüche 1 bis 5, **dadurch gekennzeichnet, dass** es sich bei den Hülsen (7) um Edelstahlhülsen handelt.

7. Anordnung nach einem der Ansprüche 1 bis 6, **dadurch gekennzeichnet, dass** zumindest vier Verbindungselemente (5) und zumindest vier Hülsen (7), bevorzugt zumindest sechs Verbindungselemente (5) und zumindest sechs Hülsen (7), insbesondere bevorzugt vier Verbindungselemente (5) und vier Hülsen (7) vorgesehen sind.

8. Anordnung nach einem der Ansprüche 4 bis 7, **dadurch gekennzeichnet,**
**dass** die Längsachse (L) des in der Stirnplatte (A2S) des außenteilseitigen U-Profils (A2) vorgesehenen Langlochs (AL) im eingebauten Zustand in horizontaler Richtung oder in vertikaler Richtung orientiert ist.

9. Anordnung nach einem der Ansprüche 1 bis 8, **dadurch gekennzeichnet, dass** in das Außenteil (A) ragende Bewehrungselemente (A3Q) zur Aufnahme von Querkräften vorgesehen sind, wobei die Bewehrungselemente (A3Q) zur Aufnahme von Querkräften bevorzugt mit der der Stirnfläche des außenteilseitigen Krafteinleitungselements gegenüberliegenden Fläche oder mit der dem Außenteil (A) zugewandten Innenseite der Stirnplatte (A2S) oder mit den die Schenkel des U-Profils bildenden Stahlplatten (A2C), insbesondere bevorzugt mit der Außenseite der die Schenkel des U-Profils bildenden Stahlplatten (A2C), verbunden sind, wobei die in Außenteil (A) ragende Bewehrungselemente (A3Q) zur Aufnahme von Querkräften bevorzugt jeweils eine Gewindemuffe (6) umschlingen.

10. Anordnung nach einem der Ansprüche 1 bis 9, **dadurch gekennzeichnet,**
**dass** die zylindrische Hülse (7) einen Innendurchmesser (Ri) zwischen 22 mm und 26 mm, insbesondere einen Innendurchmesser (Ri) von 23 mm aufweist
und/oder
**dass** die zylindrische Hülse (7) einen Außendurchmesser (Ra) zwischen 45 mm und 55 mm, insbesondere einen Außendurchmesser (Ra) von 50 mm aufweist.

## Claims

1. Arrangement for connecting a structural part (B) to an exterior part (A) arranged in front of the structural part (B), wherein the arrangement comprises
- at least one structural part-side force introduction element (K) that can be arranged in the structural part (B), wherein the structural part-side force introduction element (K) comprises an end face (KS) on its side facing away from the structural part (B) in the installed state, wherein the end face (KS) of the structural part-side force introduction element (K) is flush with the outside of the structural part (B) facing the exterior part (A) in the installed state,
- at least one at the exterior part-side force introduction element that can be arranged in the exterior part (A), wherein the exterior part-side force introduction element has an end face on its side facing away from the exterior part (A) in the installed state, wherein the end face of the exterior part-side force introduction element is flush with the outside of the exterior part (A) facing the structural part (B) in the installed state,
- at least one insulating body (4) that can be arranged in the installed state between the structural part (B) and the exterior part (A) in front,
- at least one connecting element (5) penetrating the insulating body (4) in the installed state, wherein, in the installed state, the connecting element (5) is firmly connected to the structural part-side force introduction element (K) and firmly connected to the exterior part-side force introduction element,
wherein, in the installed state, the connecting element (5) penetrates the exterior part-side force introduction element,
wherein the connecting element (5) comprises an external thread in its portion projecting into the exterior part (A) and in its portion projecting into the structural part (B), wherein, in the installed state, at least one threaded nut is screwed onto the external thread arranged on the portion of the connecting element (5) projecting into the exterior part (A),
- wherein at least one cylindrical sleeve (7) is provided which is supported on the end face of the exterior part-side force introduction element and on the end face (KS) of the structural part-side force introduction element (K) and which embraces the connecting element (5), wherein the sleeve (7), in the installed state after the at least one threaded nut has been fastened with a predetermined tightening torque, is clamped between the end face of the exterior part-side force introduction element and the end face (KS) of the structural part-side force introduction element (K),
- wherein at least two connecting elements (5) and at least two sleeves (7) are provided,
- wherein the connecting elements (5) are threaded bolts,
- wherein the structural part-side force introduction element (K) is a threaded socket (6) and the threaded socket (6) is screwed to a connecting element (5) in the installed state,
**characterized in that**
the sleeves (7) are steel sleeves having an inner diameter (Ri) of between 20 mm and 30 mm and an outer diameter (Ra) of between 40 mm and 60 mm, and
**in that** reinforcement elements (B3Q) for absorbing transverse forces projecting into the structural part (B) are provided, wherein the reinforcement elements (B3Q) for absorbing transverse forces projecting into the structural part (B) each wind around a threaded socket (6).

2. Arrangement according to claim 1, **characterized in that**
the structural part-side force introduction element (K) is firmly connected to at least one reinforcement element (B3Z, B3D) for absorbing tensile or compressive forces and the at least one reinforcement element (B3Z, B3D) for absorbing tensile or compressive forces projects into the structural part (B),
and/or
**in that** the exterior part-side force introduction element is firmly connected to at least one reinforcement element (A3Z, A3D) for absorbing tensile or compressive forces and the at least one reinforcement element (A3Z, A3D) for absorbing tensile or compressive forces projects into the exterior part (A).

3. Arrangement according to claim 1 or 2, **characterized in that** the exterior part-side force introduction element is an exterior part-side U-profile (A2) consisting of steel plates, wherein the U-profile (A2) comprises an end plate (AS2) forming the web of the U-profile (A2) and at least two steel plates (A2C) forming the legs of the U-profile, wherein reinforcing elements (A3Z, A3D) for absorbing tensile and compressive forces are provided, which are firmly connected to the U-profile (A2), wherein in the installed state, the end plate (A2S) is flush with the outside of the exterior part (A) facing the structural part (B) thus forming the end face (KS) of the exterior part-side force introduction element (K), and the reinforcement elements (A3Z, A3D) for absorbing tensile and compressive forces project into the exterior part (A), wherein at least one aperture (AL) is provided in the end plate (A2S) and the connecting element (5) penetrates the aperture (AL) in the installed state, wherein the connecting element (5) comprises an external thread at least in its portion projecting into the exterior part (A), wherein in the installed state, a threaded nut is screwed onto the external thread arranged on the portion of the connecting element (5) projecting into the exterior part (A), wherein the reinforcement elements (A3Z, A3D) for absorbing tensile and compressive forces projecting into the exterior part (A) are preferably firmly connected to the steel plates (A2C) forming the legs of the U-profile, particularly preferably to the outside of the steel plates (A2C) forming the legs of the U-profile.

4. Arrangement according to claim 3, **characterized in that** the aperture (AL) provided in the exterior part-side end plate (A2S) of the U-profile (A2) is an elongated hole, wherein the elongated hole (AL) preferably comprises an expansion in the direction of its longitudinal axis (L) of 20 mm to 60 mm, particularly preferably of 25 mm to 50 mm, in particular preferably of 30 mm to 40 mm.

5. Arrangement according to any one of claims 1 to 4, **characterized in that** the exterior part-side force introduction element is a steel beam, in particular an I-steel beam, wherein the steel beam has an end plate, wherein the side of the end plate facing away from the steel beam forms the end face (KS) of the force introduction element.

6. Arrangement according to any one of claims 1 to 5, **characterized in that** the sleeves (7) are stainless steel sleeves.

7. Arrangement according to any one of claims 1 to 6, **characterized in that** at least four connecting elements (5) and at least four sleeves (7), preferably at least six connecting elements (5) and at least six sleeves (7), in particular preferably four connecting elements (5) and four sleeves (7), are provided.

8. Arrangement according to any one of claims 4 to 7, **characterized in that** the longitudinal axis (L) of the elongated hole (AL) provided in the end plate (A2S) of the exterior part-side U-profile (A2) is oriented in the horizontal direction or in the vertical direction in the installed state.

9. Arrangement according to any one of claims 1 to 8, **characterized in that** reinforcement elements (A3Q) for absorbing transverse forces projecting into the exterior part (A) are provided, wherein the reinforcement elements (A3Q) for absorbing transverse forces preferably are connected to the surface opposite the end face of the exterior part-side force introduction element or to the inner side of the end plate (A2S) facing the exterior part (A) or to the steel plates (A2C) forming the legs of the U-profile, in particular preferably to the outside of the steel plates (A2C) forming the legs of the U-profile, wherein the reinforcement elements (A3Q) for absorbing transverse forces projecting into the exterior part (A) preferably each wind around a threaded socket (6).

10. Arrangement according to any one of claims 1 to 9, **characterized in that** the cylindrical sleeve (7) comprises an inner diameter (Ri) of between 22 mm and 26 mm, in particular an inner diameter (Ri) of 23 mm,
and/or
**in that** the cylindrical sleeve (7) has an outer diameter (Ra) of between 45 mm and 55 mm, in particular an outer diameter (Ra) of 50 mm.

## Revendications

1. Agencement, destiné à relier une pièce de construction (B) avec une pièce extérieure (A) placée en amont de la pièce de construction (B), l'agencement comportant
- au moins un élément d'introduction des forces (K) du côté de la pièce de construction, susceptible d'être placé dans la pièce de construction (B), sur sa face opposée à la pièce de construction (B) en position montée, l'élément d'introduction des forces (K) du côté de la pièce de construction comportant une face frontale (KS), en position montée, la face frontale (KS) de l'élément d'introduction des forces (K) du côté de la pièce de construction se terminant à fleur sur la face extérieure de la pièce de construction (B) qui fait face à la pièce extérieure (A),
- au moins un élément d'introduction des forces du côté de la pièce extérieure, susceptible d'être placé dans la pièce extérieure (A), sur sa face extérieure à la pièce extérieure (A) en position montée, l'élément d'introduction des forces du côté de la pièce extérieure comportant une face frontale, en position montée, la face frontale de l'élément d'introduction des forces du côté de la pièce extérieure (A) se terminant à fleur de la face extérieure de la pièce extérieure qui fait face à la pièce de construction (B),
- au moins un corps isolant (4), susceptible d'être placé en position montée entre la pièce de construction (B) et la pièce extérieure (A) en amont,
- au moins un élément d'assemblage (5), traversant le corps isolant (4) en position montée, dans lequel en position montée, l'élément d'assemblage (5) est fixement relié avec l'élément d'introduction des forces (K) du côté de la pièce de construction et fixement relié avec l'élément d'introduction des forces du côté de la pièce extérieure,
en position montée, l'élément d'assemblage (5) traversant l'élément d'introduction des forces du côté de la pièce extérieure,
dans sa portion saillant dans la pièce extérieure (A) et dans sa portion saillant dans l'ouvrage, (B), l'élément d'assemblage (5) comportant un filetage, en position montée, au moins un écrou fileté se présentant en étant vissé sur le filetage placé sur la portion de l'élément d'assemblage (5) qui saillit dans la pièce extérieure (A),
- au moins une douille cylindrique (7) s'appuyant sur la face frontale de l'élément d'introduction des forces du côté de la pièce extérieure et sur la face frontale (KS) de l'élément d'introduction des forces (K) du côté de la pièce de construction entourant l'élément d'assemblage (5) étant prévue, en position montée, après la fixation de l'au moins un écrou fileté avec un couple de serrage prédéfini, la douille (7) se présentant en étant enserrée entre la face frontale de l'élément d'introduction des forces du côté de la pièce extérieure et la face frontale (KS) de l'élément d'introduction des forces (K) du côté de la pièce de construction,
- au moins deux éléments d'assemblage (5) et au moins deux douilles (7) étant prévus,
- les éléments d'assemblage (5) étant des boulons filetés,
- l'élément d'introduction des forces (K) du côté de la pièce de construction étant un manchon fileté (6) et en position montée, le manchon fileté (6) se présentant en étant vissé avec l'élément d'assemblage (5),
**caractérisé en ce que**
les douilles (7) sont des douilles en acier d'un diamètre intérieur (Ri) compris entre 20 mm et 30 mm et d'un diamètre extérieur (Ra) compris entre 40 mm et 60 mm, et
**en ce que** des éléments d'armature (B3Q) saillant dans la pièce de construction (B), destinés à recevoir des forces transversales sont prévus, les éléments d'armature (B3Q) saillant dans la pièce de construction (B) pour recevoir des forces transversales enlaçant chacun un manchon fileté (6).

2. Agencement selon la revendication 1, **caractérisé en ce que** l'élément d'introduction des forces (K) du côté de la pièce de construction est fixement assemblé avec au moins un élément d'armature (B3Z, B3D), destiné à recevoir des forces de traction ou des forces de pression et **en ce que** l'au moins un élément d'armature (B3Z, B3D) destiné à recevoir des forces de traction ou des forces de pression saillit dans la pièce de construction (B)
et / ou
**en ce que** l'élément d'introduction des forces du côté de la pièce extérieure est fixement assemblé avec au moins un élément d'armature (A3Z, A3D), destiné à recevoir des forces de traction ou des forces de pression et **en ce que** l'au moins un élément d'armature (A3Z, A3D), destiné à recevoir des forces de traction ou des forces de pression saillit dans l'élément extérieur (A).

3. Agencement selon la revendication 1 ou 2, **caractérisé en ce que** l'élément d'introduction des forces du côté de la pièce extérieure est un profilé en U (A2) constitué de plaques d'acier, placé du côté de la pièce extérieure, le profilé en U (A2) comportant une plaque frontale (AS2) constituant la barrette du profilé en U (A2) et au moins deux plaques d'acier (A2C) constituant les branches du profilé en U, des éléments d'armature (A3Z, A3D) fixement assemblés avec le profilé en U (A2), destinés à recevoir des forces de traction ou des forces de pression étant prévus, en position montée, la plaque frontale (A2S) se terminant à fleur de la face extérieure de la pièce extérieure (A) qui fait face à la pièce de construction (B) et constituant ainsi la face frontale (KS) de l'élément d'introduction des forces (K) du côté de la pièce extérieure et les éléments d'armature (A3Z, A3D) destinés à recevoir des forces de traction ou des forces de pression saillant dans la pièce extérieure (A), dans la plaque frontale (A2S) étant prévu au moins un ajour (AL) et en position montée, l'élément d'assemblage (5) traversant l'ajour (AL), au moins dans sa portion saillant dans la pièce extérieure (A), l'élément d'assemblage (5) comportant un filetage, en position montée, un écrou fileté se présentant en étant vissé sur la portion de l'élément d'assemblage (5) qui saillit dans la pièce extérieure (A), les éléments d'armature (A3Z, A3D) saillant dans la pièce extérieure (A), destinés à recevoir des forces de traction ou des forces de pression étant fixement assemblés, de préférence avec les plaques d'acier (A2C) constituant les branches du profilé en U, notamment de préférence avec la face extérieure des plaques d'acier (A2C) constituant les branches du profilé en U.

4. Agencement selon la revendication 3, **caractérisé en ce que** l'ajour (AL) prévu dans la plaque frontale (A2S) du profilé en U (A2) placé du côté de la pièce extérieure est un trou oblong, le trou oblong (AL) présentant en direction de son axe longitudinal (L) de préférence une extension de 20 mm à 60 mm, de manière particulièrement préférentielle, de 25 mm à 50 mm, de manière notamment préférentielle, de 30 mm à 40 mm,

5. Agencement selon l'une quelconque des revendications 1 à 4, caractérisé en ce l'élément d'introduction des forces du côté de la pièce extérieure est un support en acier, notamment un support en acier en forme de I, le support en acier comportant une plaque frontale, la face de la plaque frontale opposée au support en acier constituant la face frontale (KS) de l'élément d'introduction des forces.

6. Agencement selon l'une quelconque des revendications 1 à 5, **caractérisé en ce que** les douilles (7) sont des douilles en acier inoxydable.

7. Agencement selon l'une quelconque des revendications 1 à 6, **caractérisé en ce qu'**au moins quatre éléments d'assemblage (5) et au moins quatre douilles (7), de préférence au moins six éléments d'assemblage (5) et au moins six douilles (7), de manière notamment préférentielle quatre éléments d'assemblage (5) et quatre douilles (7) sont prévus.

8. Agencement selon l'une quelconque des revendications 4 à 7, **caractérisé en ce qu'**en position montée, l'axe longitudinal (L) du trou oblong (AL) prévu dans la plaque frontale (A2S) du profilé en U (A2) du côté de la pièce extérieure est orienté dans la direction horizontale ou dans la direction verticale.

9. Agencement selon l'une quelconque des revendications 1 à 8, **caractérisé en ce que** des éléments d'armature (A3Q) saillant dans la pièce extérieure (A), destinés à recevoir des forces de traction ou des forces de pression sont prévus, les éléments d'armature (A3Q) pour recevoir des forces transversales étant assemblés de préférence avec la surface opposée à la face frontale de l'élément d'introduction des forces du côté de la pièce extérieure ou avec la face intérieure de la plaque frontale (A2S) qui fait face à la pièce extérieure (A) ou avec les plaques d'acier (A2C) constituant les branches du profilé en U, de manière notamment préférentielle, avec la face extérieure des plaques d'acier (A2C) constituant les branches du profilé en U, pour recevoir des forces transversales, les éléments d'armature (A3Q) saillant dans la pièce extérieure (A) enlaçant de préférence un manchon fileté (6).

10. Agencement selon l'une quelconque des revendications 1 à 9, **caractérisé en ce que** la douille cylindrique (7) présente un diamètre intérieur (Ri) compris entre 22 mm et 26 mm, notamment un diamètre intérieur (Ri) de 23 mm
et / ou
**en ce que** la douille cylindrique (7) présente un diamètre extérieur (Ra) compris entre 45 mm et 55 mm, notamment un diamètre extérieur (Ra) de 50 mm.
